# FASCICULE DE BREVET EUROPEEN

(11) **EP 3 038 210 B1**
(45) Date de publication et mention de la délivrance du brevet: **12.07.2017**
(21) Numéro de dépôt: 15202433.7
(22) Date de dépôt: 23.12.2015
(51) Int. Cl.: H01Q 21/00, F41H 13/00

(54) **ÉMETTEUR D'ONDES ÉLECTROMAGNÉTIQUES À CAVITÉ RÉVERBÉRANTE, ET PROCÉDÉ D'ÉMISSION ASSOCIÉ**
SENDER VON ELEKTROMAGNETISCHEN WELLEN MIT WELLENRÜCKSTRAHLENDEM HOHLRAUM, UND ENTSPRECHENDES SENDEVERFAHREN
ELECTROMAGNETIC WAVE TRANSMITTER WITH A REVERBERATION CHAMBER AND ASSOCIATED TRANSMISSION METHOD

(30) Priorité: 23.12.2014 FR 1402980
(43) Date de publication de la demande: 29.06.2016
(73) Titulaire: THALES, 92400 Courbevoie (FR)
(72) Inventeur: VALLON, Henri, 92232 GENNEVILLIERS (FR); CHAUCHAT, Anne-Sophie, 92622 GENNEVILLIERS CEDEX (FR); FASSE, Dominique, 92622 GENNEVILLIERS CEDEX (FR); COZZA, Andrea, 91190 GIF SUR YVETTE (FR); KASSAB, Quentin, 92622 GENNEVILLIERS CEDEX (FR); BRASILE, Jean-Pierre, 91190 GIF SUR YVETTE (FR)
(74) Mandataire: Lavoix

(56) Documents cités:
- FR-A1- 2 985 385
- FROMENTEZE THOMAS ET AL: "Miniaturized device for passive microwave UWB beamforming", THE 8TH EUROPEAN CONFERENCE ON ANTENNAS AND PROPAGATION (EUCAP 2014), EUROPEAN ASSOCIATION ON ANTENNAS AND PROPAGATION, 6 avril 2014 (2014-04-06), pages 354-358, XP032643346, DOI: 10.1109/EUCAP.2014.6901765
- THOMAS FROMENTEZE ET AL: "A Precorrection Method for Passive UWB Time-Reversal Beamformer", IEEE ANTENNAS AND WIRELESS PROPAGATION LETTERS, IEEE, PISCATAWAY, NJ, US, vol. 12, 1 janvier 2013 (2013-01-01), pages 836-840, XP011522319, ISSN: 1536-1225, DOI: 10.1109/LAWP.2013.2272474

## Description

La présente invention concerne un émetteur d'ondes électromagnétiques, du type comprenant une cavité réverbérante, au moins une antenne primaire pour émettre une onde électromagnétique primaire dans la cavité réverbérante sous l'effet d'un signal électrique d'excitation, un système de génération d'un signal électrique d'excitation de la ou chaque antenne primaire, et un organe de transmission du signal électrique d'excitation à la ou chaque antenne primaire, le système de génération comprenant une unité de génération de signaux, programmé pour générer un signal électrique primaire. Un émetteur d'ondes électromagnétiques selon l'invention est défini dans la revendication 1. Les émetteurs d'ondes électromagnétiques comprenant une cavité réverbérante sont connus, par exemple de FR-A-2 985 385 et FR-A-2 985 386. Ces émetteurs à cavité réverbérante connus comprennent généralement une pluralité d'antennes primaires avec, pour chaque antenne primaire, un générateur de signaux spécifique à ladite antenne primaire, ce qui rend ces émetteurs coûteux.

Un objectif de l'invention est d'augmenter, à moindre coût, la puissance d'émission des émetteurs d'ondes électromagnétiques à cavité réverbérante.

A cet effet, l'invention a pour objet un émetteur d'ondes électromagnétiques du type précité, dans lequel le système de génération comprend au moins un amplificateur de signal électrique, adapté pour amplifier un signal électrique secondaire obtenu à partir du signal électrique primaire.

Selon des modes de réalisation particuliers de l'invention, l'émetteur présente également l'une ou plusieurs des caractéristiques suivantes, prise(s) isolément ou suivant toute(s) combinaison(s) techniquement possible(s) :
- le signal électrique d'excitation est constitué par le signal électrique secondaire amplifié,
- le système de génération comprend :
   - au moins une antenne émettrice, adaptée pour émettre une onde électromagnétique intermédiaire dans la cavité réverbérante sous l'effet d'un signal électrique reçu par ladite antenne émettrice,
   - au moins une antenne réceptrice, s'étendant dans la cavité réverbérante, adaptée pour générer un signal électrique sous l'effet d'une onde électromagnétique de stimulation reçue par ladite antenne réceptrice, et
   - un organe de transmission du signal électrique primaire généré par l'unité de génération de signaux à la ou chaque antenne émettrice,
- le ou chaque amplificateur de signal électrique comprend une entrée de réception du signal électrique secondaire, raccordée électriquement à au moins une antenne réceptrice, et une sortie de transmission du signal électrique secondaire amplifié, raccordée électriquement à au moins une antenne primaire,
- le système de génération est adapté pour que la ou les onde(s) électromagnétique(s) intermédiaire(s) émise(s) par la ou les antenne(s) émettrice(s) interagisse(nt) constructivement au niveau d'au moins une antenne réceptrice pour former une onde électromagnétique de stimulation de ladite antenne réceptrice, l'onde électromagnétique de stimulation ayant une amplitude plus grande que l'amplitude de la ou chaque onde électromagnétique intermédiaire,
- le système de génération comprend une pluralité d'amplificateurs de signaux électriques,
- pour chaque amplificateur de signal électrique, la ou chaque antenne réceptrice à laquelle est raccordée électriquement l'entrée dudit amplificateur de signal électrique est propre audit amplificateur de signal électrique, et la ou chaque antenne primaire à laquelle est raccordée électriquement la sortie dudit amplificateur de signal électrique est propre audit amplificateur de signal électrique,
- il comprend au moins une antenne secondaire comportant une partie émettrice à l'extérieur de la cavité réverbérante et une partie réceptrice à l'intérieur de la cavité réverbérante, la ou chaque antenne secondaire étant adaptée pour que la partie émettrice émette une onde électromagnétique secondaire hors de la cavité réverbérante sous l'effet d'une onde électromagnétique d'excitation reçue par la partie réceptrice, et
- le système de génération est adapté pour que la ou les onde(s) électromagnétique(s) primaire(s) émise(s) par la ou les antenne(s) primaire(s) interagisse(nt) constructivement au niveau de la partie réceptrice d'au moins une antenne secondaire pour former une onde électromagnétique d'excitation de ladite antenne secondaire, l'onde électromagnétique d'excitation ayant une amplitude plus grande que l'amplitude de la ou chaque onde électromagnétique primaire.

L'invention a également pour objet un procédé d'émission d'une onde électromagnétique par un émetteur d'ondes électromagnétiques tel que défini ci-dessus, le procédé comprenant les étapes suivantes :
- génération du signal électrique primaire par l'unité de génération de signaux,
- transmission du signal électrique primaire à la ou chaque antenne émettrice,
- émission, par la ou chaque antenne émettrice, sous l'effet de la stimulation de ladite antenne émettrice par le signal électrique primaire, d'une onde électromagnétique intermédiaire dans la cavité réverbérante,
- interaction constructive de la ou des onde(s) électromagnétique(s) intermédiaire(s) émise(s) par la ou les antenne(s) émettrice(s) au niveau d'au moins une antenne réceptrice pour former une onde électromagnétique de stimulation de ladite antenne réceptrice, l'onde électromagnétique de stimulation ayant une amplitude plus grande que l'amplitude de la ou chaque onde électromagnétique intermédiaire,
- génération, par la ou chaque antenne réceptrice, sous l'effet de la stimulation de ladite antenne réceptrice par l'onde électromagnétique de stimulation, d'un signal électrique secondaire,
- amplification du ou de chaque signal électrique secondaire par un amplificateur de signal électrique,
- transmission du ou de chaque signal électrique secondaire amplifié à au moins une antenne primaire, et
- émission, par la ou chaque antenne primaire, sous l'effet de l'excitation de ladite antenne primaire par le signal électrique secondaire amplifié qui lui est transmis, d'une onde électromagnétique primaire.

Selon un mode de réalisation particulier de l'invention, le procédé comprend en outre une étape d'interaction constructive de la ou des onde(s) électromagnétique(s) primaire(s) émise(s) par la ou les antenne(s) primaire(s) en au moins un point de la cavité réverbérante, de manière à former une onde électromagnétique d'excitation d'une antenne secondaire, ladite onde électromagnétique d'excitation ayant une amplitude plus grande que l'amplitude de la ou chaque onde électromagnétique primaire.

D'autres caractéristiques et avantages de l'invention apparaîtront à la lecture de la description qui va suivre, donnée uniquement à titre d'exemple et faite en se référant aux dessins annexés, dans lesquels :
- la Figure 1 est une représentation schématique d'un émetteur selon l'invention, lors d'une première phase d'un procédé d'émission mis en oeuvre par ledit émetteur, et
- la Figure 2 est une représentation schématique de l'émetteur de la Figure 1, lors d'une deuxième phase du procédé d'émission.

L'émetteur 100 représenté sur les Figures 1 et 2 comprend une cavité réverbérante 112, une pluralité d'antennes primaires 114 pour émettre des ondes électromagnétiques primaires dans la cavité réverbérante 112, un système 116 de génération d'un signal électrique d'excitation des antennes primaires 114, et un organe 118 de transmission du signal électrique d'excitation à chaque antenne primaire 114.

L'émetteur 100 comprend également une antenne secondaire 120 comportant une partie émettrice 122 à l'extérieur de la cavité réverbérante 112 et une partie réceptrice 124 à l'intérieur de la cavité réverbérante 112, l'antenne secondaire 120 étant adaptée pour que la partie émettrice 122 émette une onde électromagnétique secondaire hors de la cavité réverbérante 112 sous l'effet d'une onde électromagnétique d'excitation reçue par la partie réceptrice 124. On notera que, bien que les parties 122 et 124 soient qualifiées respectivement de « émettrice » et « réceptrice », ces fonctions des parties 122 et 124 ne sont pas exclusives ; la partie émettrice 122 est ainsi également adaptée pour recevoir des ondes électromagnétiques circulant à l'extérieur de la cavité 112, et la partie réceptrice 124 est également adaptée pour émettre des ondes électromagnétiques à l'intérieur de la cavité 112.

L'antenne secondaire 120 est par exemple formée par un élément conducteur s'étendant au travers d'une paroi 126 de la cavité 112. En variante, l'antenne secondaire 120 est formée par une fente ménagée dans une paroi 126 de la cavité 112. En variante encore, l'émetteur 100 ne comprend pas d'antenne secondaire 120.

La cavité réverbérante 112 a, de façon connue, des propriétés d'équirépartition du champ, ou de champ diffus, vis-à-vis de la propagation d'ondes électromagnétiques à l'intérieur de la cavité 112. A cet effet, la cavité 112 présente des formes irrégulières, de façon à ce que, pour toute onde électromagnétique se propageant/circulant à l'intérieur de la cavité 112, la densité de champ de ladite onde électromagnétique soit homogène et isotrope dans tout l'espace de la cavité 112.

De préférence, la cavité 112 contient également des diffuseurs, tels que des tiges ou des plaques métalliques, afin de renforcer les propriétés d'équirépartition du champ dans la cavité 112.

Les parois 126 de la cavité 112 sont avantageusement toutes réfléchissantes et adaptées pour limiter les pertes électromagnétiques à l'intérieur de la cavité 112. A cet effet, les parois 126 sont typiquement en métal, par exemple en acier.

Par ailleurs, la cavité 112 est adaptée pour permettre les conditions de diffusion et mélanges nécessaires entre les antennes primaire 114 et secondaire 120. En d'autres termes, la cavité 112 est adaptée pour que toute onde émise dans la cavité 112 par l'une des antennes primaire 114 et secondaire 120 soit forcée de se réfléchir sur au moins une des parois 126 de la cavité pour parvenir à l'autre antenne 114, 120.

L'antenne primaire 114 est adaptée pour émettre l'onde électromagnétique primaire sous l'effet du signal électrique d'excitation généré par le système 116. A cet effet, l'antenne primaire 114 est typiquement constituée par un élément antennaire traversant une paroi 126 de la cavité 112 et adapté pour émettre une onde électromagnétique lorsqu'il est excité par un courant électrique. En variante, l'antenne primaire 114 est constituée par une pluralité d'éléments antennaires traversant une paroi 126 de la cavité 112.

Le système de génération 116 comprend une unité de génération et de traitement de signaux 130, et un étage amplificateur 132.

L'unité de génération et de traitement de signaux 130 comprend des moyens (non représentés) de génération de et pré-amplification d'un signal électrique primaire.

L'étage amplificateur 132 comprend une antenne émettrice 134, une pluralité d'antennes réceptrices 136, un organe 138 de transmission du signal électrique primaire généré par l'unité de génération et de traitement de signaux 130 à l'antenne émettrice 134, et une pluralité d'amplificateurs de signaux électriques à état solide 140.

L'antenne émettrice 134 est adaptée pour émettre une onde électromagnétique intermédiaire dans la cavité réverbérante 112 sous l'effet d'un signal électrique reçu par ladite antenne émettrice 134. A cet effet, l'antenne émettrice 134 est typiquement constituée par un élément conducteur traversant une paroi 126 de la cavité 112 et adapté pour émettre une onde électromagnétique lorsqu'il est excité par un courant électrique. En variante, l'antenne primaire 114 est constituée par une pluralité d'éléments conducteurs traversant une paroi 126 de la cavité 112.

Chaque antenne réceptrice 136 s'étend dans la cavité réverbérante 112, et est adaptée pour générer un signal électrique sous l'effet d'une onde électromagnétique de stimulation reçue par ladite antenne réceptrice 136. A cet effet, chaque antenne réceptrice 136 est typiquement constituée par un élément conducteur traversant une paroi 126 de la cavité 112. En variante, chaque antenne réceptrice 136 est constituée par une pluralité d'éléments conducteurs traversant une paroi 126 de la cavité 112.

L'organe de transmission 138 est constitué par une connexion électrique entre une sortie 142 de l'unité de génération et de traitement de signaux 130 et l'antenne émettrice 134. Ladite connexion électrique est de préférence commutable.

De préférence, l'organe de transmission 138 comprend, comme représenté, un amplificateur de signal à état solide 144 pour amplifier le signal électrique primaire généré par l'unité de génération et de traitement de signaux 130 avant qu'il ne parvienne à l'antenne émettrice 134. A cet effet, l'amplificateur 144 comprend une entrée 146 de réception du signal électrique primaire, raccordée électriquement à la sortie 142 de l'unité de génération et de traitement de signaux 130, et une sortie 148 de fourniture du signal électrique primaire amplifié, raccordée électriquement à l'antenne émettrice 134.

Chaque amplificateur de signal 140 est adapté pour amplifier un signal électrique secondaire obtenu à partir du signal électrique primaire. A cet effet, chaque amplificateur 140 comprend une entrée 152 de réception du signal électrique secondaire, raccordée électriquement à une antenne réceptrice 136.

Chaque amplificateur de signal 140 comprend également une sortie 154 de fourniture du signal électrique secondaire amplifié, raccordée électriquement à une antenne primaire 114. Le signal d'excitation de chaque antenne primaire 114 est ainsi constitué par un signal électrique secondaire amplifié.

Dans l'exemple représenté, les antennes primaires 114, les antennes émettrices 136 et les amplificateurs 140 sont en nombre égaux. Pour chaque amplificateur de signal 140, l'antenne réceptrice 136 à laquelle est raccordée l'entrée 152 de l'amplificateur 140 est ainsi propre audit amplificateur 140, et l'antenne primaire 114 à laquelle est raccordée la sortie 154 de l'amplificateur 140 est également propre audit amplificateur 140.

L'organe de transmission 118 est formé par une connexion électrique de chaque antenne primaire 114 au système de génération 116, en particulier par une connexion électrique de chaque antenne primaire 114 à la sortie 154 d'un amplificateur de signal 140. Ladite connexion électrique est de préférence commutable.

Le système de génération 116 est adapté pour que l'onde électromagnétique intermédiaire émise par l'antenne émettrice 134 interagisse constructivement au niveau de chaque antenne réceptrice 136 pour former une onde électromagnétique de stimulation de ladite antenne réceptrice 136, l'onde électromagnétique de stimulation ayant une amplitude supérieure à l'amplitude de l'onde électromagnétique intermédiaire. Le système de génération 116 est également adapté pour que les ondes électromagnétiques primaires émises par les antennes primaires 114 interagissent constructivement au niveau de la partie réceptrice 124 de l'antenne secondaire 120 pour former une onde électromagnétique d'excitation de ladite antenne secondaire 120, l'onde électromagnétique d'excitation ayant une amplitude plus grande que l'amplitude de l'onde électromagnétique primaire.

A cet effet, l'unité de génération et de traitement de signaux 130 est programmée par application du principe de retournement temporel. Cette programmation est en particulier effectuée de la manière décrite ci-dessous.

Tout d'abord, une première onde électromagnétique de calibrage est émise par la partie émettrice 124 de l'antenne secondaire 120. Cette première onde électromagnétique de calibrage est de préférence une impulsion.

Cette première onde électromagnétique de calibrage se diffuse dans la cavité 112 et une portion de la première onde électromagnétique de calibrage est reçue, de façon diffuse et étalée dans le temps, par chaque antenne primaire 114. Cet étalement permet d'obtenir un signal reçu au niveau de chaque antenne primaire 114 plus long dans le temps avec une puissance crête bien moindre que le signal de calibrage de départ. Ce rapport entre le signal reçu et la première onde de calibrage permet l'obtention d'une marge d'amplification qui permettra l'obtention d'une puissance crête bien plus importante que celle de la première onde de calibrage lors de l'émission d'une onde électromagnétique par l'émetteur 100.

La réception de chaque portion d'onde par chaque antenne 114 provoque la génération d'un premier signal électrique, qui est enregistré et comparé à la première onde électromagnétique de calibrage. Il en est déduit une première matrice de transfert fréquentiel Hₖ^{out} de la cavité 112 pour la transmission d'ondes électromagnétiques entre l'antenne secondaire 120 et l'antenne primaire 114, suivant un procédé similaire au procédé connu décrit dans l'article de H. C. Song, S. Kim, W. S. Hodgkiss, et W. A. Kuperman intitulé « Environmentally adaptive reverberation nulling using a time reversal mirror », The Journal of the Acoustical Society of America, 2004, vol. 116, n°2, pp 762-768*.*

Ensuite, une deuxième onde électromagnétique de calibrage est émise l'antenne émettrice 134. Cette deuxième onde électromagnétique est de préférence une impulsion.

La deuxième onde électromagnétique de calibrage se diffuse dans la cavité 112 et une portion de cette deuxième onde électromagnétique est reçue, de façon diffuse et étalée dans le temps, par chaque antenne réceptrice 136. Cet étalement permet d'obtenir un signal reçu au niveau de chaque antenne primaire 136 plus long dans le temps avec une puissance crête bien moindre que le signal de calibrage de départ. Ce rapport entre le signal reçu et la deuxième onde de calibrage permet l'obtention d'une marge d'amplification qui permettra l'obtention d'une puissance crête bien plus importante que celle de la deuxième onde de calibrage lors de l'émission d'une onde électromagnétique par l'émetteur 100.

La réception de chaque portion onde par chaque antenne 136 provoque la génération d'un deuxième signal électrique, qui est enregistré et comparé à la deuxième onde électromagnétique de calibrage. Il en est déduit une deuxième matrice de transfert fréquentiel Hₖⁱⁿ de la cavité 112 pour la transmission d'ondes électromagnétiques entre l'antenne émettrice 134 et l'antenne réceptrice 136, suivant le même procédé connu que celui mis en oeuvre pour le calcul de la première matrice Hₖ^{out}.

Enfin, l'unité de génération et de traitement de signaux 130 est programmée pour générer un signal électrique primaire ayant le spectre fréquentiel suivant : $Z \left(ω\right) = X \left(ω\right) \times {\sum }_{k}^{ } \frac{{H}_{k}^{in *} \times {H}_{k}^{out *}}{{A}_{k}}$ où X(w) est le spectre fréquentiel de l'onde électromagnétique que l'on souhaite émettre au moyen de l'émetteur 100, Aₖ est le facteur d'amplification fourni par chaque amplificateur 140, Hₖⁱⁿ* est la matrice conjuguée complexe de la deuxième matrice de transfert fréquentiel Hₖⁱⁿ, et Hₖ^{out}* est la matrice conjuguée complexe de la première matrice de transfert fréquentiel Hₖ^{out}.

Dans l'exemple représenté, l'émetteur 100 comprend également un brasseur 160 positionné dans la cavité 112. Ce brasseur 160 est typiquement constitué par des plaques métalliques.

L'emplacement du brasseur 160 dans la cavité 112 est adapté pour maximiser le gain apporté par la cavité réverbérante 112; en d'autres termes, l'emplacement du brasseur 160 dans la cavité 112 est constitué par la position du brasseur 160 dans la cavité 112 pour laquelle le rapport de la puissance crête de l'onde électromagnétique émise par l'émetteur 100 sur la puissance crête du signal électrique primaire généré par l'unité de génération et de traitement de signaux 130 est maximal. L'emplacement du brasseur 160 est déterminé au moyen du procédé décrit ci-dessous.

Tout d'abord, le brasseur 160 est positionné dans la cavité 112, dans une position aléatoire. Puis une programmation de l'unité de génération et de traitement de signaux 130 est effectuée au moyen du procédé de programmation décrit ci-dessus. La puissance crête du signal électrique primaire obtenu par ladite programmation est mémorisée.

Ensuite, le brasseur 160 est déplacé de façon à occuper une nouvelle position dans la cavité 112. Une nouvelle programmation de l'unité de génération et de traitement de signaux 130 est effectuée au moyen du procédé de programmation décrit ci-dessus, les ondes électromagnétiques de calibrage employées étant identique aux ondes électromagnétiques de calibrage employées lors de la première programmation. La puissance crête du signal électrique primaire obtenu avec cette deuxième programmation est à son tour mémorisée.

Cette étape est ensuite répétée pour toutes les positions possibles du brasseur 160 dans la cavité 112.

Finalement, les puissances crêtes mémorisées pour les différentes positions du brasseur 160 sont comparées les unes aux autres, de façon à identifier la position du brasseur 160 pour laquelle la puissance crête est minimale. Le brasseur 160 est alors repositionné à cette position, ladite position constituant l'emplacement du brasseur 160.

Un procédé d'émission d'une onde électromagnétique au moyen de l'émetteur 100 va maintenant être décrit, en référence aux Figures 1 et 2.

Le signal électrique primaire est tout d'abord généré par l'unité de génération et de traitement de signaux 130. Ce signal est ensuite amplifié par l'amplificateur 144, qui le transmet à l'antenne émettrice 134.

Sous l'effet du signal électrique primaire amplifié, l'antenne émettrice 134 se met à émettre l'onde électromagnétique intermédiaire dans la cavité 112. L'onde électromagnétique intermédiaire, après réflexion sur les parois 126 de la cavité 112, interagit constructivement avec elle-même au niveau de chaque antenne réceptrice 136, comme représenté sur la Figure 1, de manière à produire une onde de stimulation de chaque antenne réceptrice 136.

Chaque antenne réceptrice 136, ainsi stimulée, génère un signal électrique secondaire, qui est donc un signal électrique obtenu à partir du signal électrique primaire. Ce signal électrique secondaire est amplifié par l'amplificateur 140 auquel est raccordée l'antenne 136, puis transmis à l'antenne primaire 114 raccordée audit amplificateur 140.

Chaque antenne primaire 114 reçoit ainsi un signal d'excitation constitué par un signal électrique secondaire amplifié. Sous l'effet de ce signal d'excitation, chaque antenne primaire 114 se met à émettre une onde électromagnétique primaire dans la cavité 112.

Chaque onde électromagnétique primaire, après réflexion sur les parois 126 de la cavité 112, interagit constructivement avec elle-même et avec les autres ondes électromagnétiques primaires au niveau de la partie réceptrice 124 de l'antenne secondaire 120, comme représenté sur la Figure 2, de manière à produire une onde d'excitation de l'antenne secondaire 120. Sous l'effet de l'excitation de l'antenne secondaire 120 induite par cette onde d'excitation, la partie émettrice 122 émet finalement une onde électromagnétique finale à l'extérieur de la cavité 120.

En variante, dans le cas où l'émetteur 100 ne comprend pas d'antenne secondaire 120, l'onde électromagnétique finale est constituée par l'onde résultant de la focalisation de l'onde électromagnétique primaire dans la cavité 112.

On notera que, bien que seule la variante dans laquelle l'émetteur 100 comprend une unique antenne émettrice 134, une unique antenne secondaire 120, et une pluralité d'antennes primaires 114 et d'antennes réceptrices 136 a été décrite ci-dessus, le second mode de réalisation de l'invention n'est pas limité à cette seule variante. Selon d'autres variantes de ce second mode de réalisation, l'émetteur 100 comprend une pluralité d'antennes émettrices 134 et/ou une pluralité d'antennes secondaires 120 et/ou une unique antenne primaire 114 et/ou une unique antenne réceptrice 136.

Grâce à l'invention décrite ci-dessus, il est ainsi possible de générer des ondes électromagnétiques de forte puissance, de formes variées, en utilisant une seule unité de génération de signaux.

En outre, l'invention permet la réalisation d'émetteurs compacts et peu coûteux.

## Revendications

1. Emetteur (100) d'ondes électromagnétiques, comprenant une cavité réverbérante (112), au moins une antenne primaire (114) pour émettre une onde électromagnétique primaire dans la cavité réverbérante (112) sous l'effet d'un signal électrique d'excitation, un système (116) de génération d'un signal électrique d'excitation de la ou chaque antenne primaire (114), et un organe (118) de transmission du signal électrique d'excitation à la ou chaque antenne primaire (14, 114), le système de génération (116) comprenant une unité de génération de signaux (130), programmée pour générer un signal électrique primaire, le système de génération (116) comprenant au moins un amplificateur de signal électrique (140), adapté pour amplifier un signal électrique secondaire obtenu à partir du signal électrique primaire,
**caractérisé en ce que** le système de génération (116) comprend également :
- au moins une antenne émettrice (134), adaptée pour émettre une onde électromagnétique intermédiaire dans la cavité réverbérante (112) sous l'effet d'un signal électrique reçu par ladite antenne émettrice (134),
- au moins une antenne réceptrice (136), s'étendant dans la cavité réverbérante (112), adaptée pour générer un signal électrique sous l'effet d'une onde électromagnétique de stimulation reçue par ladite antenne réceptrice (136), et
- un organe (138) de transmission du signal électrique primaire généré par l'unité de génération de signaux (130) à la ou chaque antenne émettrice (134),
et **en ce que** le ou chaque amplificateur de signal électrique (140) comprend une entrée (152) de réception du signal électrique secondaire, raccordée électriquement à au moins une antenne réceptrice (136), et une sortie (154) de transmission du signal électrique secondaire amplifié, raccordée électriquement à au moins une antenne primaire (114).

2. Emetteur d'ondes électromagnétiques (10, 100) selon la revendication 1, dans lequel le signal électrique d'excitation est constitué par le signal électrique secondaire amplifié.

3. Emetteur d'ondes électromagnétiques (100) selon la revendication 1 ou 2, dans lequel le système de génération (116) est adapté pour que la ou les onde(s) électromagnétique(s) intermédiaire(s) émise(s) par la ou les antenne(s) émettrice(s) (136) interagisse(nt) constructivement au niveau d'au moins une antenne réceptrice (136) pour former une onde électromagnétique de stimulation de ladite antenne réceptrice (136), l'onde électromagnétique de stimulation ayant une amplitude plus grande que l'amplitude de la ou chaque onde électromagnétique intermédiaire.

4. Emetteur d'ondes électromagnétiques (100) selon l'une quelconque des revendications précédentes, dans lequel le système de génération (116) comprend une pluralité d'amplificateurs de signaux électriques.

5. Emetteur d'ondes électromagnétiques (100) selon la revendication 4, dans lequel, pour chaque amplificateur de signal électrique (140), la ou chaque antenne réceptrice (136) à laquelle est raccordée électriquement l'entrée (152) dudit amplificateur de signal électrique (140) est propre audit amplificateur de signal électrique (140), et la ou chaque antenne primaire (114) à laquelle est raccordée électriquement la sortie (154) dudit amplificateur de signal électrique (140) est propre audit amplificateur de signal électrique (140).

6. Emetteur d'ondes électromagnétiques (100) selon l'une quelconque des revendications précédentes, comprenant au moins une antenne secondaire (120) comportant une partie émettrice (122) à l'extérieur de la cavité réverbérante (112) et une partie réceptrice (124) à l'intérieur de la cavité réverbérante (112), la ou chaque antenne secondaire (120) étant adaptée pour que la partie émettrice (122) émette une onde électromagnétique secondaire hors de la cavité réverbérante (112) sous l'effet d'une onde électromagnétique d'excitation reçue par la partie réceptrice (124).

7. Emetteur d'ondes électromagnétiques (100) selon la revendication 6, dans lequel le système de génération (116) est adapté pour que la ou les onde(s) électromagnétique(s) primaire(s) émise(s) par la ou les antenne(s) primaire(s) (114) interagisse(nt) constructivement au niveau de la partie réceptrice (124) d'au moins une antenne secondaire (120) pour former une onde électromagnétique d'excitation de ladite antenne secondaire (120), l'onde électromagnétique d'excitation ayant une amplitude plus grande que l'amplitude de la ou chaque onde électromagnétique primaire.

8. Procédé d'émission d'une onde électromagnétique par un émetteur d'ondes électromagnétiques (100) selon l'une quelconque des revendications précédentes, **caractérisé en ce qu'**il comprend les étapes suivantes :
- génération du signal électrique primaire par l'unité de génération de signaux (130),
- transmission du signal électrique primaire à la ou chaque antenne émettrice (134),
- émission, par la ou chaque antenne émettrice (134), sous l'effet de la stimulation de ladite antenne émettrice (134) par le signal électrique primaire, d'une onde électromagnétique intermédiaire dans la cavité réverbérante (112),
- interaction constructive de la ou des onde(s) électromagnétique(s) intermédiaire(s) émise(s) par la ou les antenne(s) émettrice(s) (134) au niveau d'au moins une antenne réceptrice (136) pour former une onde électromagnétique de stimulation de ladite antenne réceptrice (136), l'onde électromagnétique de stimulation ayant une amplitude plus grande que l'amplitude de la ou chaque onde électromagnétique intermédiaire,
- génération, par la ou chaque antenne réceptrice (136), sous l'effet de la stimulation de ladite antenne réceptrice (136) par l'onde électromagnétique de stimulation, d'un signal électrique secondaire,
- amplification du ou de chaque signal électrique secondaire par un amplificateur de signal électrique (140),
- transmission du ou de chaque signal électrique secondaire amplifié à au moins une antenne primaire (114), et
- émission, par la ou chaque antenne primaire (114), sous l'effet de l'excitation de ladite antenne primaire (114) par le signal électrique secondaire amplifié qui lui est transmis, d'une onde électromagnétique primaire.

9. Procédé d'émission selon la revendication 8, comprenant en outre une étape d'interaction constructive de la ou des onde(s) électromagnétique(s) primaire(s) émise(s) par la ou les antenne(s) primaire(s) (114) en au moins un point de la cavité réverbérante (112), de manière à former une onde électromagnétique d'excitation d'une antenne secondaire (120), ladite onde électromagnétique d'excitation ayant une amplitude plus grande que l'amplitude de la ou chaque onde électromagnétique primaire.

## Patentansprüche

1. Sender (100) von elektromagnetischen Wellen, umfassend einen reflektierenden Hohlraum (112), mindestens eine primäre Antenne (114), um eine primäre elektromagnetische Welle in den reflektierenden Hohlraum (112) unter der Wirkung eines elektrischen Erregungssignals zu senden, ein System (116) zur Erzeugung eines elektrischen Erregungssignals der oder jeder primären Antenne (114) und ein Organ (118) zur Übertragung des elektrischen Erregungssignals an die oder jede primäre Antenne (14, 114), wobei das System zur Erzeugung (116) eine Einheit zur Erzeugung von Signalen (130) umfasst, die programmiert ist, um ein primäres elektrisches Signal zu erzeugen, wobei das System zur Erzeugung (116) mindestens einen Verstärker des elektrischen Signals umfasst, der ausgelegt ist, um eine sekundäres elektrisches Signal (140), erhalten auf der Grundlage des primären elektrischen Signals, zu verstärken,
**dadurch gekennzeichnet, dass** das System zur Erzeugung (116) auch Folgendes umfasst:
- mindestens eine Sendeantenne (134), die ausgelegt ist, um eine elektromagnetische Zwischenwelle in den reflektierenden Hohlraum (112) unter der Wirkung eines elektrischen Signals, erhalten von der Sendeantenne (134), zu senden,
- mindestens eine Empfangsantenne (136), die sich in den reflektierenden Hohlraum (112) erstreckt, die ausgelegt ist, um ein elektrisches Signal unter der Wirkung einer elektromagnetischen Stimulationswelle zu erzeugen, die von der Empfangsantenne (136) erhalten wurde, und
- ein Organ (138) zur Übertragung des primären elektrischen Signals, erzeugt von der Einheit zur Erzeugung von Signalen (130), an die oder jede Sendeantenne (134),
und dadurch, dass der oder jeder Verstärker des elektrischen Signals (140) einen Eingang (152) zur Aufnahme des sekundären elektrischen Signals umfasst, der elektrisch mit mindestens einer Empfangsantenne (136) verbunden ist, und einen Ausgang (154) zur Übertragung des verstärkten sekundären elektrischen Signals, der elektrisch mit mindestens einer primären Antenne (114) verbunden ist.

2. Sender von elektromagnetischen Wellen (10, 100) nach Anspruch 1, wobei das elektrische Erregungssignal aus dem verstärkten sekundären elektrischen Signal besteht.

3. Sender von elektromagnetischen Wellen (100) nach Anspruch 1 oder 2, wobei das System zur Erzeugung (116) ausgelegt ist, damit die elektromagnetische(n) Zwischenwelle(n), gesendet von der oder den Sendeantenne(n) (136) auf der Ebene von mindestens einer Empfangsantenne (136) konstruktiv interagieren, um eine elektromagnetische Stimulierungwelle der Empfangsantenne (136) zu bilden, wobei die elektromagnetische Stimulierungswelle eine Amplitude aufweist, die größer als die Amplitude der oder jeder elektromagnetischen Zwischenwelle ist.

4. Sender von elektromagnetischen Wellen (100) nach einem beliebigen der vorhergehenden Ansprüche, wobei das System zur Erzeugung (116) eine Vielzahl von Verstärkern von elektrischen Signalen umfasst.

5. Sender von elektromagnetischen Wellen (100) nach Anspruch 4, wobei für jeden Verstärker des elektrischen Signals (140) die oder jede Empfangsantenne (136), mit der elektrisch der Eingang (152) des Verstärkers des elektrischen Signals (140) verbunden ist, dem Verstärker des elektrischen Signals (140) eigen ist, und die oder jede primäre Antenne (114), mit der elektrisch der Ausgang (154) des Verstärkers des elektrischen Signals (140) verbunden ist, dem Verstärker des elektrischen Signals (140) eigen ist.

6. Sender von elektromagnetischen Wellen (100) nach einem beliebigen der vorhergehenden Ansprüche, umfassend mindestens eine sekundäre Antenne (120), die einen Sendeteil (122) außerhalb des reflektierenden Hohlraums (112) umfasst, und einen Empfangtsteil (124) innerhalb des reflektierenden Hohlraums (112), wobei die oder jede sekundäre Antenne (120) ausgelegt ist, damit jeder Sendeteil (122) eine sekundäre elektromagnetische Welle aus dem reflektierenden Hohlraum (112) unter der Wirkung einer elektromagnetischen Erregungswelle sendet, die vom Empfangsteil (124) empfangen wurde.

7. Sender von elektromagnetischen Wellen (100) nach Anspruch 6, wobei das System zur Erzeugung (116) ausgelegt ist, damit die primäre(n) elektromagnetische(n) Welle(n), gesendet von der oder den Sendeantenne(n) (114) auf der Ebene des Empfangsteils (124) mindestens einer sekundären Antenne (120) konstruktiv interagieren, um eine elektromagnetische Erregungswelle der sekundären Antenne (120) zu bilden, wobei die elektromagnetische Erregungswelle eine Amplitude aufweist, die größer als die Amplitude der oder jeder primären elektromagnetischen Welle ist.

8. Verfahren zum Senden einer elektromagnetischen Welle durch einen Sender von elektromagnetischen Wellen (100) nach einem beliebigen der vorhergehenden Ansprüche, **dadurch gekennzeichnet, dass** es die folgenden Schritte umfasst:
- Erzeugen des primären elektrischen Signals durch die Einheit zur Erzeugung von Signalen (130),
- Übertragen des primären elektrischen Signals an die oder jede Sendeantenne (134),
- Senden, durch die oder jede Sendeantenne (134) unter der Wirkung der Stimulierung der Sendeantenne (134) durch das primäre elektrische Signal, einer elektromagnetischen Zwischenwelle in den reflektierenden Hohlraum (112),
- konstruktives Interagieren der elektromagnetischen Zwischenwelle(n), gesendet von der oder den Sendeantenne(n) (134) auf der Ebene von mindestens einer Empfangsantenne (136), um eine elektromagnetische Stimulierungwelle der Empfangsantenne (136) zu bilden, wobei die elektromagnetische Stimulierungswelle eine Amplitude aufweist, die größer als die Amplitude der oder jeder elektromagnetischen Zwischenwelle ist,
- Erzeugen, durch die oder jede Empfangsantenne (136), unter der Wirkung der Stimulierung der Empfangsantenne (136) durch die elektromagnetische Stimulierungswelle eines sekundären elektrischen Signals,
- Verstärken des oder jedes sekundären elektrischen Signals durch einen Verstärker des elektrischen Signals (140),
- Übertragen des oder jedes verstärkten sekundären elektrischen Signals, an mindestens eine primäre Antenne (114), und
- Senden, durch die oder jede primäre Sendeantenne (114), unter der Wirkung der Erregung der primären Antenne (114) durch das verstärkte sekundäre elektrische Signal, das ihm übertragen wird, einer primären elektromagnetischen Welle.

9. Verfahren zum Senden nach Anspruch 8, umfassend außerdem einen Schritt des konstruktiven Interagierens der primären elektromagnetischen Welle(n), gesendet von der oder den primären Antenne(n) (114), an mindestens einen Punkt des reflektierenden Hohlraums (112), um eine elektromagnetische Erregungswelle einer sekundären Antenne (120) zu bilden, wobei die elektromagnetische Erregungswelle eine Amplitude aufweist, die größer als die Amplitude der oder jeder primären elektromagnetischen Zwischenwelle ist.

## Claims

1. An electromagnetic wave transmitter (100), comprising a reverberant cavity (112), at least one primary antenna (114) for transmitting a primary electromagnetic wave in the reverberant cavity (112) under the effect of electrical excitation signal, a system (116) for generating electrical excitation signal of the or each primary antenna (114), and a member (118), for sending the electrical excitation signal to thought were each primary antenna (14, 114), the generating system (116) comprising a signal generating unit (130), programmed to generate a primary electrical signal, the generating system (116) comprising at least one electrical signal amplifier (140), suitable for amplifying a secondary electrical signal obtained from the primary electrical signal,
**characterized in that** the generating system (116) also comprises:
- at least one transmitting antenna (134), suitable for transmitting an intermediate electromagnetic wave in the reverberant cavity (112) under the effect of an electrical signal received by said transmitting antenna (134),
- at least one receiving antenna (136), extending in the reverberant cavity (112), suitable for generating electrical signal under the effect of an electromagnetic stimulating wave received by said receiving antenna (136), and
- a member (138) for transmitting at the primary electrical signal generated by the signal generating unit (130) to thought were each transmitting antenna (134),
and if that the or each electrical signal amplifier (140) comprises an input (152) for receiving the secondary electrical signal, electrically connected to at least one receiving antenna (136), and an output (154) for transmitting the amplified secondary electrical signal, electrically connected to at least one primary antenna (114).

2. The electromagnetic wave transmitter (10, 100) according to claim 1, wherein the electrical excitation signal is made up of the amplified secondary electrical signal.

3. The electromagnetic wave transmitter (100) according to claim 1 or 2, wherein the generating system (116) is suitable for the intermediate electromagnetic wave(s) transmitted by the transmitting antenna(s) (136) to interact constructively at least at a receiving antenna (136) to form an electromagnetic stimulation wave of said receiving end (136), the electromagnetic stimulation wave having an amplitude greater than the amplitude of thought were each intermediate electromagnetic wave.

4. The electromagnetic wave transmitter (100) according to any one of the preceding claims, wherein the generating system (116) comprises a plurality of electrical signal amplifiers.

5. The electromagnetic wave transmitter (100) according to claim 4, wherein, for each electrical signal amplifier (140), thought were each receiving antenna (136) to which the input (152) of said electrical signal amplifier (140) is electrically connected is specific to said electrical signal amplifier (140), and thought were each primary antenna (114) to which the output (154) of said electrical signal amplifier (140) is connected is specific to said electrical signal amplifier (140).

6. The electromagnetic wave transmitter (100) according to any one of the preceding claims, comprising at least one secondary antenna (120) including a transmitting part (122) outside the reverberant cavity (112) and a receiving part (124) inside the reverberant cavity (112), the or each secondary antenna (120) being suitable for the transmitting part (122) to transmit a secondary electromagnetic waves outside the reverberant cavity (112) and the effect of an electromagnetic excitation wave received by the receiving part (124).

7. The electromagnetic wave transmitter (100) according to claim 6, wherein the generating system (116) is suitable for the primary electromagnetic wave(s) transmitted by the primary antenna(s) (114) to interact constructively of the receiving part (124) of at least one secondary antenna (120) to form an electromagnetic excitation wave of said secondary antenna (120), the electromagnetic excitation wave having a greater amplitude than the amplitude of thought were each primary electromagnetic wave.

8. A method for transmitting electromagnetic wave using an electromagnetic wave transmitter (100) according to any one of the preceding claims, **characterized in that** it comprises the following steps:
- generation of the primary electrical signal by the signal generating unit (130),
- transmission of the primary electrical signal to thought were each transmitting antenna (134),
- transmission, by the or each transmitting antenna (134), under the effect of the stimulation of said transmitting antenna (134) by the primary electrical signal, of an intermediate electromagnetic wave in the reverberant cavity (112),
- constructive interaction of the intermediate electromagnetic wave(s) transmitted by the transmitting antenna(s) (134) at least at one receiving antenna (136) to form an electromagnetic stimulation wave of said receiving antenna (136), the electromagnetic stimulation wave having a greater amplitude than the amplitude of thought were each intermediate electromagnetic wave,
- generation, by thought were each receiving antenna (136), under the effect of the stimulation of said receiving antenna (136) by the electromagnetic stimulation wave, the secondary electrical signal,
- amplification of thought were each secondary electrical signal by an electrical signal amplifier (140),
- transmission of thought were each amplified secondary electrical signal to at least one primary antenna (114), and
- transmission, by the or each primary antenna (114), under the effect of the execution of said primary antenna (114) by the amplified secondary electrical signal that is transmitted to it, of a primary electromagnetic wave.

9. The transmission method according to claim 8, further comprising a constructive interaction step of the primary electromagnetic wave(s) transmitted by the primary antenna(s) (114) at least at one point of the rover bring cavity (112), so as to form electromagnetic excitation wave of a secondary antenna (120), said electromagnetic excitation wave having a greater amplitude than the amplitude of thought were each primary electromagnetic wave.
